# EUROPÄISCHE PATENTSCHRIFT

(11) **EP 0 520 207 B1**
(45) Veröffentlichungstag und Bekanntmachung des Hinweises auf die Patenterteilung: **30.10.1996**
(21) Anmeldenummer: 92109154.2
(22) Anmeldetag: 30.05.1992
(51) Int. Cl.: B65D 51/28, B65D 81/32

(54) **Flaschenverschlusskappe für Zwei-Komponenten-Packungen**
Bottle closure for two-compartment containers
Fermeture pour bouteilles de produits à deux composants

(30) Priorität: 28.06.1991 DE 4121540
(43) Veröffentlichungstag der Anmeldung: 30.12.1992
(73) Patentinhaber: Zeller Plastik GmbH, 56856 Zell (DE)
(72) Erfinder: Schumacher, Clemens, W-5768 Sundern 1 (DE); Ziegler, Arthur, D-6553 Kirschroth (DE)
(74) Vertreter: Müller, Enno, Dipl.-Ing.

(56) Entgegenhaltungen:
- EP-A- 0 190 593
- EP-A- 0 235 806
- DE-A- 2 544 328
- DE-A- 2 625 175
- FR-A- 2 370 650

## Beschreibung

Die Erfindung betrifft eine Flaschenverschlußkappe gemäß Oberbegriff des Anspruchs 1.

Eine Flaschenverschlußkappe der genannten Art ist bekannt aus der DE-A-2 625 175, wobei ein in den Flaschenhals hineinragender, am unteren Ende flüssigkeitsverschließbarer Kragen vorhanden ist als auch eine Kragenwandung größeren Durchmessers, welche oberseitig einen Deckel aufnimmt. Dieser ist im Wege der Verrastung der Kragenwandung zugeordnet. Es ist dort keine Drehsicherung zwischen Deckel und Kragenwandung vorgesehen. Bei einem versuchten Abschrauben der Flaschenverschlußkappe vom Flaschenhals kann es daher geschehen, daß ausschließlich der Deckel selbst unter Überwindung der vorliegenden Reibung zwischen Deckel und Kragenwandung mitgenommen wird.

Der Erfindung liegt daher die Aufgabe zugrunde, eine Flaschenverschlußkappe der in Rede stehenden Art von benutzungssicherem Aufbau anzugeben.

Diese Aufgabe wird bei einer gattungsgemäßen Flaschenverschlußkappe durch eine Schraubverbindung zwischen Deckel und Kragenwandung sowie eine in Abschraubrichtung wirkende Drehsperre zwischen diesen beiden gelöst.

Zufolge derartiger Ausgestaltung ist eine Flaschenverschlußkappe der in Rede stehenden Art von erhöhtem Gebrauchswert angegeben. Obwohl der Deckel aufgeschraubt wird, läßt er sich nach erfolgter Schraubverbindung nicht mehr von der Kragenwandung abschrauben.

Verhindert ist dies durch die Drehsperre, die zwar das Aufschrauben ermöglicht, jedoch die Abschraubverlagerung des Deckels von der Kragenwandung sperrt. Der Deckel kann daher jede geeignete Gestalt aufweisen und einen größeren Bereich der Anfaßfläche der Flaschenverschlußkappe darstellen, ohne daß bei einer Abschraubbewegung nur der Deckel mitgenommen wird. Grundsätzlich ist erreicht, daß nach Aufsetzen des Deckels stets eine drehfeste Einheit von Deckel und Kragen bzw. Flaschenverschlußkappe vorliegt, so daß nie ungewollt der Deckel in eine Öffnungslage zur Kragenwandung gelangt.

Ebenfalls wird die Erfindungsaufgabe dadurch gelöst, daß der Deckel mit der Kragenwandung verschraubt ist derart, daß das Deckelgewinde mit einer Verlängerung das Aufschraubgewinde bildet und daß eine in Abschraubrichtung wirkende Drehsperre zwischen Deckel und Kragenwandung vorgesehen ist. Ein und dasselbe Aufschraubgewinde wirken nun zusammen sowohl mit dem Außengewinde des durchmessergrößeren Wandungsbereiches als auch mit dem Außengewinde des Flaschenhalses. Eine Abschraubbewegung der Flaschenverschlußkappe durch Angriff am Deckel führt daher auch bei dieser Version stets zu einer Mitnahme der Flaschenverschlußkappe.

Eine vorteilhafte Weiterbildung besteht darin, daß die Kragenwandung zur Bildung der Drehsperre an ihrem oberen Rand innenseitig senkrecht verlaufende Überlaufnocken ausbildet und sodann auf einer abgesetzten durchmesserkleineren Fläche ein Innengewinde zum Zusammenwirken mit dem Deckelgewinde aufweist. Die den Deckel halternden Formschlußmittel bestehen daher zum Teil aus einem Gewinde und zum Teil aus einer Rastverbindung, welche in Axialrichtung hintereinanderliegend raumsparend der Kragenwandung zugeordnet sind.

Alternativ ist es möglich, die Drehsperre in Form eines Zahneingriffs zu gestalten, welcher auf Höhe der Übergangszone liegt. Demgemäß befindet sich die Drehsperre in einem stabilen Bereich der Flaschenverschlußkappe.

Die Drehsperre kann auch dadurch erzeugt werden, daß die Kragenwandung größeren Durchmessers mit inneren radialen Rastvorsprüngen ausgestattet ist, die mit von der Deckelinnenseite ausgehenden, nach unten ragenden Mitnehmerstegen zusammenwirken. Neben einer Stabilisierung der Kragenwandung größeren Durchmessers führen die radialen Rastvorsprünge in Verbindung mit den Mitnehmerstegen zu einer Ineinanderschachtelung von Deckel und Kragenwandung größeren Durchmessers. Die Ausbildung der Rastvorsprünge und Mitnehmerstege ist derart, daß sie die in Abschraubrichtung wirkende Drehsperre darstellen. Daher kann der Verschlußkappen-Innenraum niemals ungewollt geöffnet werden.

Weiterhin ist hervorzuheben, daß der Deckel als flaschenartiges Bauteil ausgebildet ist. Aufgrund insbesondere dieser flaschenartigen Ausgestaltung des Deckels ist es möglich, diesen so zu gestalten, daß der Durchmesser des Deckels den Durchmesser der Kragenwandung größeren Durchmessers übertrifft. Das in der Flaschenverschlußkappe insgesamt zu speichernde Volumen kann hierdurch, angepaßt an verschiedene Verwendungszwecke, erheblich vergrößert werden, dies wiederum ohne das Erfordernis, die konstruktive Ausformung des zugehörigen Flaschenhalses, auf welche die Flaschenverschlußkappe insgesamt aufzusetzen ist, zu ändern. Handelsübliche Flaschen können also mit einer solchen Flaschenverschlußkappe bestückt werden.

Auch ist es möglich, daß die Aufnahmeraum-Abdeckung (Deckel) einen den Durchmesser der Kragenwandung größeren Durchmessers übertreffenden Durchmesser aufweist. Durch das Überfangen der Kragenwandung größeren Durchmessers kann ein großer Innendurchmesser derselben erzielt werden, so daß auf diese Weise ebenfalls das Aufnahmevolumen innerhalb der Flaschenverschlußkappe vergrößerbar ist.

Ein vorteilhaftes Merkmal besteht sodann noch darin, daß das Stirnende der Kragenwandung größeren Durchmessers formschlüssig in eine deckelinnenseitige Ringnut dichtend eintaucht. Auf diese Weise ist die deckelseitige Dichtung optimal. Mit dem Aufschrauben des Deckels auf das Gewinde der durchmessergrößeren Kragenwandung wird in der Endphase gleichzeitig die Dichtung zwischen Deckel und korrespondierender Kragenwandung erreicht.

Schließlich besteht ein vorteilhaftes Merkmal noch darin, daß das Stirnende der Kragenwandung größeren Durchmessers formschlüssig in eine deckelinnenseitige Ringnut dichtend eintaucht. Auf diese Weise ist die deckelseitige Abdichtung optimal. Mit dem Aufschrauben des Deckels auf das Gewinde der durchmessergrößeren Kragenwandung wird in der Aufschraub-Endphase gleichzeitig die Dichtung zwischen Deckel und der korrespondierenden Kragenwandung erreicht.

Nachstehend werden vier Ausführungsbeispiele der Erfindung anhand der Fig. 1 bis 14 erläutert. Es zeigt
- Fig. 1: einen Längsmittelschnitt durch eine auf eine Flasche aufgesetzte Flaschenverschlußkappe, betreffend die erste Ausführungsform,
- Fig. 2: teils in Ansicht, teils im Schnitt einen Flaschenverschlußkappenkörper ohne unteren Becher und oberen Deckel bzw. Abdeckung, betreffend die zweite Ausführungsform,
- Fig. 3: eine Draufsicht auf den Gegenstand gemäß Fig. 2,
- Fig. 4: eine Ansicht eines entsprechenden Flaschenhalses, teilweise geschnitten,
- Fig. 5: eine Draufsicht auf den Gegenstand gemäß Fig. 4,
- Fig. 6: eine Ansicht, teilweise geschnitten, eines mit dem Flaschenverschlußkörper gemäß Fig. 2 zusammenwirkenden Verschlußdeckels mit Außengewinde,
- Fig. 7: eine Unteransicht des Gegenstandes gemäß Fig. 6,
- Fig. 8: eine Draufsicht auf den Gegenstand gemäß Fig. 6,
- Fig. 9: teils in Ansicht, teils im Längsschnitt eine Flaschenverschlußkappe mit flaschenartigem Deckel, betreffend die dritte Ausführungsform,
- Fig. 10: teils in Ansicht, teils im Schnitt einen abgewandelt gestalteten Flaschenhals,
- Fig. 11: eine Draufsicht auf den Gegenstand gemäß Fig. 10,
- Fig. 12: eine der Fig. 1 entsprechende Darstellung, und zwar nach Abschluß der Aufschraubbewegung und abgeschraubtem Becher,
- Fig. 13: teils in Ansicht, teils im Längsmittelschnitt die Flaschenverschlußkappe gemäß der vierten Ausführungsform in teilweise aufgeschraubter Stellung und
- Fig. 14: den Schnitt nach der Linie XIV-XIV in Fig. 13.

Gemäß der in den Fig. 1 und 12 veranschaulichten ersten Ausführungsform weist die Flaschenverschlußkappe 5 einen oberen Deckel 8 und einen unteren Becher 7 auf. Die Flaschenverschlußkappe 5 befindet sich in aufgeschraubtem Zustand auf einem Flaschenhals 1 einer Flasche 2. Die Flaschenverschlußkappe 5 dient zur Aufnahme einer Komponente B, bspw. in Art eines Konzentrats, wie Pflanzenschutzmittel, Getränkesirup oder dergleichen. Zur Bildung des Aufnahmeraumes für diese Komponente B sind ein in den Flaschenhals 1 hineinragender Kragen 6, der Becher 7 und der Deckel 8 herangezogen.

Der Flaschenhals 1 geht in einem stufenförmigen Absatz von einer teilweise veranschaulichten Flasche 2 aus. Letztere dient zur Aufnahme einer Flüssigkeits-Komponente A. Außenseitig ist der Flaschenhals mit einem Sägegewinde 3 versehen, dessen untere Flanke steiler gestellt ist als die obere Flanke.

Innenwandseitig beinhaltet der Flaschenhals 1 zwei sich diametral gegenüberliegende, materialeinheitlich angeformte Leisten 4, die etwa auf der Mitte des Flaschenhalses 1 ansetzen und in den Übergangsbereich zwischen Flaschenhals 1 und Flasche 2 einlaufen. Die Querschnittsform der Leisten 4 geht aus Fig. 11 hervor. Dort ist zu sehen, daß die Leisten 4 im Querschnitt etwa dreieckförmig profiliert sind derart, daß die kürzeren Dreieckseiten in der Radialen liegen und Anschlagschultern bilden.

Der Kragen 6 der Flaschenverschlußkappe 5 besitzt eine durchmesserkleinere Kragenwandung 9, die über eine auswärts gerichtete, kegelstumpfförmig verlaufende Übergangszone 10 in eine zylindrische Kragenwandung 11 größeren Durchmessers übergeht derart, daß sich im Querschnitt ein Z-Profil ergibt. Auf ihrer Außenseite ist die durchmesserkleinere Kragenwandung 9 mit einem Gewinde 12 versehen, welches mit einem entsprechenden Gegengewinde 13 von der Innenwandung des Bechers 7 zusammenwirkt. Bezüglich des Gewindes handelt es sich um ein zweigängiges Linksgewinde, welches gegenüber dem Flaschenaufschraubgewinde 14 der Flaschenverschlußkappe 5 gegenläufig gestaltet ist. Das Flaschenaufschraubgewinde 14 befindet sich dabei an einem konzentrisch zur durchmesserkleineren Kragenwandung 9 liegenden Halskragen 15, der materialeinheitlich von der Kragenwandung 11 größeren Durchmessers ausgeht. Der Halskragen 15 ist seinerseits jedoch größer als die durchmessergrößere Kragenwandung 11.

Die entsprechende Gegenläufigkeit der Gewinde wird dazu genutzt, um beim Aufschrauben der Verschlußkappe 5 ein Abschrauben des Bechers 7 von der durchmesserkleineren Kragenwandung 9 zu erreichen. Hierzu sind zwischen dem Flaschenhals 1 und dem Becher 7 drehsperrende Mittel eingesetzt. Becherseitig sind dies zwei axial ausgerichtete, sich diametral gegenüberliegende Vorsprünge 16, die mit den eingangs erwähnten Leisten 4 des Flaschenhalses 1 zusammenwirken. Der den Becher 7 festhaltende Kupplungseingriff tritt erst nach einer Aufschraubbewegung von ca. 360° auf, in einer Phase also, in welcher der Gewindeeingriff zwischen Halskragen 15 und Flaschenhals 1 vorliegt. Da die Leisten 4 erst auf halber Höhe des Flaschenhalses 1 ansetzen, wirkt der mündungsseitig davorliegende Bereich nicht drehsperrend. Nach Überlaufen der gegeneinander gerichteten Stirnenden der Vorsprünge 16 und der Leisten 4 ergibt sich gewindebedingt der Kupplungseingriff.

Zur Erzielung der unteren Abdichtung greift das freie Stirnende 9' der durchmesserkleineren Kragenwandung in eine Ringnut 17 des Bechers 7 ein. Gebildet ist die Ringnut 17 durch ein zentrales Einstülpen des Becherbodens 18. Auf diese Weise ist der Randbereich des Becherbodens 18, im Querschnitt gesehen, U-profiliert. Wie Fig. 1 veranschaulicht, ist das Stirnende 9' mindestens über das Maß der Nuttiefe dickenmäßig reduziert, und zwar durch mantelwandseitigen Abtrag der Kragenwandung 9.

Das wandungsreduzierte Stirnende 11' der durchmessergrößeren Kragenwandung 11 greift formschlüssig und dichtend in eine deckelinnenseitige Ringnut 19 ein. Der Deckel 8 überfängt mit einer zylindrisch verlaufenden Deckelwandung 20 die zylindrische Kragenwandung 11 größeren Durchmessers. Die Deckelwandung 20 bildet ein Innengewinde 21 aus, welches mit einem Außengewinde 22 der durchmessergrößeren Kragenwandung 11 zusammenarbeitet. In aufgeschraubtem Zustand des Deckels 8 liegt eine Drehsperre zwischen Deckel 8 und Kragen 6 vor. Diese Drehsperre ist in Form eines Zahneingriffs 23 gestaltet, welcher sich auf Höhe der Übergangszone 10 befindet. Bezüglich der Drehsicherung handelt es sich um eine elastische Drehschutzverzahnung, damit beim Abschrauben der Flaschenverschlußkappe 5 der Kragen 6 mitgenommen wird. Die Aufschraubbewegung ist auf Höhe der Übergangszone dadurch erreicht, daß der Stirnrand 20' der Deckelwandung 20 gegen eine umlaufende Querstufe 24 des Halskragens 15 tritt. Die vorerwähnte Ringnut 19 wird dadurch gebildet, daß von der Deckelplatte 25 materialeinheitlich ein Ringkragen 26 ausgeht, welcher konzentrisch zur Verschlußkappenachse verläuft. Auf diese Weise kann die Deckelplatte 25 relativ dünn bemessen sein unter Vergrößerung des Aufbewahrungsraumes für die Komponente B.

Zum Einfüllen des die Komponente B bildenden Konzentrats kann die Flaschenverschlußkappe 5 auf die Deckelplatte 25 gestellt werden, so daß die durchmesserkleinere Kragenwandung 9 mit ihrer Öffnung nach oben weist. Es erfolgt dann das Befüllen, und anschließend wird über eine Zuführvorrichtung der Becher 7 von oben her kappenartig aufgeschraubt. Die andere Möglichkeit des Befüllens besteht darin, daß zuvor der Becher 7 flüssigkeitsdicht aufgeschraubt wird. Der Deckel 8 verschließt dann noch nicht den Aufnahmeraum der Flaschenverschlußkappe 5. Nach Befüllen des Aufnahmeraumes mit der Komponente B erfolgt das Aufsetzen des Deckels 8 durch Aufschrauben.

Soll eine Vermischung der beiden Komponenten A und B erfolgen, so wird die Flaschenverschlußkappe 5 über die Drehstellung gemäß Fig. 1 weiter aufgeschraubt, wobei die an der Bechermantelwand angeordneten Vorsprünge 16 in drehfesten, jedoch axial verschieblichen Kupplungseingriff mit den flaschenhalsseitigen Leisten 4 gelangen. Hierbei kommt es zufolge Gegenläufigkeit der Gewinde zu einem Abschrauben des Bechers 7, welcher in den Flascheninnenraum fällt, vergl. Fig. 12. Mit vollständigem Aufschrauben der Flaschenverschlußkappe 5 ist diese sodann selbst in dichtendem Abschluß zum Flaschenhals 1 getreten, indem ein der Übergangszone 10 angeformter Dichtungskragen 27 in die Mündung des Flaschenhalses 1 einfährt und sich dort gegen den elastischen Innenrand preßt.

Ein Ausgießen der durchmischten Flüssigkeit kann bspw. dadurch geschehen, daß die Flaschenverschlußkappe 5 abgeschraubt wird und dadurch die Flaschenhalsöffnung freigibt. Es bietet sich jedoch auch an, der Flasche 2 einen zweiten Flaschenhals und eine zweite Flaschenverschlußkappe zuzuordnen, welche nicht mit einem Becher bestückt ist. Vor dem Vermischen der Komponenten A und B befindet sich dann die Flaschenverschlußkappe 5 auf diesem zweiten Flaschenhals, während der erste Flaschenhals 1 durch die andere Verschlußkappe flüssigkeitsdicht versiegelt ist. Ein Vermischen der Komponenten erfordert es lediglich, die beiden Flaschenverschlußkappen zu vertauschen. Für den Benutzer genügt daher der Hinweis des Wechselns der Kappen, um die Mischung herbeizuführen.

Gemäß der in den Fig. 2 und 3 veranschaulichten zweiten Ausführungsform ist das Kernteil der Flaschenverschlußkappe für sich alleine dargestellt. Der Kragen 6 besitzt eine durchmesserkleinere Kragenwandung 9, die über eine auswärts gerichtete, kegelstumpfförmig verlaufende Übergangszone 10 in eine zylindrische Kragenwandung 11 größeren Durchmessers übergeht. Bezogen allein auf die Ausgestaltung der Kragenwandung 11, Übergangszone 10 und durchmesserkleinere Kragenwandung 9 ist ein insgesamt Z-förmiges Profil im Querschnitt angegeben, wobei der Z-Verbindungssteg entgegen der Buchstaben-Gestaltung nach vorne schräg verlagert ist. Die durchmessergrößere Kragenwandung 11 ist innenseitig mit einem Gewinde 40 versehen, das das Aufschrauben eines in den Fig. 6 bis 8 veranschaulichten Deckels 41 gestattet. Im Bereich der durchmessergrößeren Kragenwandung 11 sind im Querschnitt etwa dreieckförmige Überlaufnocken 42 ausgebildet, welche bei aufgeschraubtem Deckel 41 verhindern, daß bei Drehangriff an dem Deckel 41 dieser abgeschraubt werden kann, so daß auch in diesem Falle eine in Abschraubrichtung wirkende Drehsperre zwischen Deckel 41 und Kragenwandung 11 vorliegt.

Die zylindrische Kragenwandung 11 größeren Durchmessers ist hierzu innenseitig mit den Überlaufnocken 42 versehen. Außenseitig ist sie bei dem Ausführungsbeispiel gemäß Fig. 2 und 3 glatt ausgebildet. Im unteren Bereich, in welchem der untere Halskragen 15 den Flaschenhals 1 übergreift, ist jedoch eine Rippung 43 zur besseren Handhabung ausgebildet.

Wie ersichtlich, befinden sich die Überlaufnocken 42 am oberen Rand der Kragenwandung 11, also dem Randbereich 44, der gegenüber der Kragenwandung 11 nochmals querschnittsvermindert ist, jedoch äußerlich fluchtend mit dieser ausgebildet ist, und zwar im wesentlichen senkrecht. Die Überlaufnocken 42 besitzen darüber hinaus eine obere, schräg verlaufende dreieckförmige Fläche.

Oberseitig der Übergangszone 10 ist ein Dichtungskragen 45 angeordnet. Dieser ist in axialer Verlängerung, wenn auch ein wenig nach außen versetzt, zu einem unteren Dichtungskragen 37 der Übergangszone 10 angeordnet.

Im übrigen ist ersichtlich, daß bei der Ausführungsform gemäß Fig. 2 der Übergangsbereich 10 zunächst schräg verläuft und dann in eine im wesentlichen horizontale Erstreckung übergeht. Hierbei ist der Verbindungsbereich zwischen der oberen zylindrischen Kragenwandung 11 und dem unteren Halskragen 15 wandstärkenmäßig verdickt ausgebildet.

Der obere Dichtungskragen 45 dient zur Ausbildung einer Nut zum Einschluß einer Dichtungslippe 46 an dem Deckel 41.

In Fig. 3 ist eine Draufsicht auf den Gegenstand gemäß Fig. 2 dargestellt. Es ist insbesondere die dreieckförmige Gestaltung der Überlaufnocken 42 zu erkennen.

Insbesondere auch aus formtechnischen Gründen sind innenseitig der durchmesserkleineren Kragenwandung 9 vertikal verlaufende Rippen ausgebildet, und zwar über den Umfang verteilt vier Rippen 47.

Die Fig. 4 und 5 stellen eine Einzeldarstellung eines Flaschenhalses 1 dar, auf welchen eine solche Verschlußkappe, insbesondere in der zuvor erläuterten zweiten Ausführungsform, bspw. aufgeschraubt werden kann. Die Fig. 6 bis 8 zeigen den bei dieser zweiten Ausführungsform verwendbaren Deckel 41. Dieser besitzt eine Kappenfläche 48, die randseitig eine umlaufende Nut 49 ausbildet. Unten schließt sich ein Schraubkragen 50 an, der mit der Kappenfläche 48 in Bezug auf die erwähnte Nut 49 insgesamt Y-förmig gestaltet ist. Außenseitig besitzt der Schraubkragen 50 ein Außengewinde, das zu dem Gewinde 40 passend ausgebildet ist. Unterhalb des Schraubkragens 50 schließt sich die Dichtungslippe 46 an.

Fig. 8 zeigt eine Draufsicht auf den Gegenstand gemäß Fig. 6. Es sind insbesondere die maßlichen Verhältnisse der angesprochenen Nut 49 und die sonstige Gestaltung der Kappenfläche 48 zu erkennen.

In Fig. 9 ist die dritte Ausführungsform der Flaschenverschlußkappe dargestellt. Deren Kernteil entspricht demjenigen der zweiten Ausführungsform. Es ergibt sich daher ein nochmals vergrößerter Aufnahmeraum. Auch hier ist dafür Vorsorge getroffen, daß ein ungewolltes Aufschrauben des Deckels 41' nicht möglich ist, wozu eine der zweiten Ausführungsform entsprechende Drehsperre dient, die das Aufschrauben des Deckels 41' gestattet, jedoch nicht das Abschrauben desselben vom Kernteil. Der in flaschenartiger Ausführung erstellte Deckel 41' kann als Glasteil gestaltet sein.

Bei der in den Fig. 13 und 14 dargestellten vierten Ausführungsform tragen gleiche Bauteile gleiche Bezugsziffern. Abweichend von der ersten Ausführungsform fehlt dem Kragen 6' ein materialeinheitlich angeformter Halskragen. Ersetzt wird dieser dadurch, daß der Deckel 28 sich nach unten über den Wandungsbereich 11 größeren Durchmessers fortsetzt und innenseitig mit einem durchgehenden Innengewinde 29 zum Aufschrauben auf den Flaschenhals 1 ausgestattet ist. Das bedeutet, daß das Außengewinde 30 der durchmessergrößeren Kragenwandung 11 des Kragens 6' demjenigen des Sägengewindes 3 des Flaschenhalses 1 entspricht. Ferner fluchten in aufgeschraubtem Zustand dieser abgewandelten Flaschenverschlußkappe 31 die Kragenwandung 11 und Flaschenhals 1 miteinander.

Die Drehsperre bei dieser Ausführungsform ist mit anderen Mitteln erzielt. Zu diesem Zweck ist die Kragenwandung 11 größeren Durchmessers mit inneren, in gleicher Umfangsverteilung angeordneten radialen Rastvorsprüngen 32 ausgestattet. Sie besitzen einen etwa dreieckförmigen Querschnitt mit in der Radialen liegender Anschlagschulter 33. Letztere wirken zusammen mit Gegenschultern 34 von Mitnehmerstegen 35, die innenseitig von einer Deckelplatte 36 ausgehen. Auf dem ersten Teil ihrer Länge sind sie materialeinheitlich mit einem deckelinnenseitigen Ringkragen 26' gestaltet, während der übrige Teil frei in das Krageninnere hineinragt. Fig. 14 läßt erkennen, daß die Mitnehmerstege 35 ebenfalls dreieckförmigen Querschnitt besitzen, wobei die beiden längeren Dreieckseiten bogenförmig verlaufen. Durch diese Maßnahme ist erreicht, daß sich der Deckel 28 zwar auf die Kragenwandung 11 des Kragens 6 aufschrauben läßt, wobei die Mitnehmerstege nach innen ausweichen. Bei einem Abschrauben des Deckels 28 aber treten die Schultern 33, 34 gegeneinander und bewirken eine Mitnahme des Kragens 6'.

Auch bei dieser Ausführungsform ist an der Übergangszone 10 ein Dichtungskragen 37 vorgesehen, welcher bei vollständig aufgeschraubter Flaschenverschlußkappe 31 und abgeschraubtem Becher 7 dichtend in den Flaschenhals 1 eingreift.

Den vorbeschriebenen Ausführungsformen ist gemeinsam, daß sie durch engste Ineinanderschachtelung der die Flaschenverschlußkappe bildenden Bauteile bei kleinen Abmessungen ein großes, die Komponente B aufbewahrendes Volumen besitzen.

## Patentansprüche

1. Flaschenverschlußkappe für Zwei-Komponenten-Packungen, mit einem zum Hineinragen in einen Flaschenhals ausgebildeten Kragen (9) und einem Aufschraubgewinde (14), welcher Kragen (9) am unteren Ende flüssigkeitsdicht verschließbar ist und am oberen Ende über eine auswärts gerichtete Übergangszone (10) in eine zylindrische Kragenwandung (11) größeren Durchmessers übergeht, wobei die Kragenwandung (11) durch einen Deckel (8, 41', 48) verschließbar ist, gekennzeichnet durch eine Schraubverbindung zwischen Deckel (8, 48) und Kragenwandung (11) sowie eine in Abschraubrichtung wirkende Drehsperre (23) zwischen diesen beiden.

2. Flaschenverschlußkappe für Zwei-Komponenten-Packungen, mit einem zum Hineinragen in einen Flaschenhals ausgebildeten Kragen (9) und einem Aufschraubgewinde (29), welcher Kragen (9) am unteren Ende flüssigkeitsdicht verschließbar ist und am oberen Ende über eine auswärts gerichtete Übergangszone (10) in eine zylindrische Kragenwandung (11) größeren Durchmessers übergeht, wobei die Kragenwandung (11) durch einen Deckel (28) verschließbar ist, dadurch gekennzeichnet, daß der Deckel (28) mit der Kragenwandung (11) verschraubt ist derart, daß das Deckelgewinde mit einer Verlängerung das Aufschraubgewinde (29) bildet und daß eine in Abschraubrichtung wirkende Drehsperre (32, 35) zwischen Deckel (28) und Kragenwandung (11) vorgesehen ist.

3. Flaschenverschlußkappe nach Anspruch 1, dadurch gekennzeichnet, daß die Kragenwandung (11) zur Bildung der Drehsperre an ihrem oberen Rand innenseitig senkrecht verlaufende Überlaufnocken (42) ausbildet und sodann auf einer abgesetzten durchmesserkleineren Fläche ein Innengewinde (40) zum Zusammenwirken mit dem Deckelgewinde aufweist.

4. Flaschenverschlußkappe nach Anspruch 1, dadurch gekennzeichnet, daß die Drehsperre in Form eines Zahneingriffs (23) gestaltet ist und auf Höhe der Übergangszone (10) liegt.

5. Flaschenverschlußkappe nach einem oder mehreren der vorhergehenden Ansprüche, dadurch gekennzeichnet, daß die Kragenwandung (11) größeren Durchmessers mit inneren radialen Rastvorsprüngen (32) ausgestattet ist, die mit von der Deckelinnenseite ausgehenden, nach unten ragenden Mitnehmerstegen (35) zusammenwirken.

6. Flaschenverschlußkappe nach einem oder mehreren der vorhergehenden Ansprüche, dadurch gekennzeichnet, daß die Aufnahmeraum-Abdeckung (Deckel 41') als flaschenartiges Bauteil (Figur 9) ausgebildet ist.

7. Flaschenverschlußkappe nach einem oder mehreren der vorhergehenden Ansprüche, dadurch gekennzeichnet, daß die Aufnahmeraum-Abdeckung (Deckel 8, 28) einen den Durchmesser der Kragenwandung (11) größeren Durchmessers übertreffenden Durchmesser aufweist.

8. Flaschenverschlußkappe nach einem oder mehreren der vorhergehenden Ansprüche, dadurch gekennzeichnet, daß das Stirnende (11') der Kragenwandung (11) größeren Durchmessers formschlüssig in eine deckelinnenseitige Ringnut (19) dichtend eintaucht.

9. Flaschenverschlußkappe nach einem oder mehreren der vorhergehenden Ansprüche, dadurch gekennzeichnet, daß der Deckel (8, 28) die zylindrische Kragenwandung (11) größeren Durchmessers überfängt.

10. Flaschenverschlußkappe nach einem oder mehreren der vorhergehenden Ansprüche, dadurch gekennzeichnet, daß das Stirnende (11') der Kragenwandung (11) größeren Durchmessers formschlüssig in eine deckelinnenseitige Ringnut (9) dichtend eintaucht.

## Claims

1. Bottle cap for two-component packages, with a collar (9) designed to extend into a bottle neck and a screw-on thread (14), which collar (9) can be sealed liquid-tightly at the lower end and at the upper end merges via an outwardly directed transition zone (10) with a cylindrical collar wall (11) of larger diameter, wherein the collar wall (11) is sealable by a lid (8, 41', 48), characterised by a screw joint between lid (8, 48) and collar wall (11) as well as a rotation lock (23) acting in the direction of unscrewing between these two.

2. Bottle cap for two-component packages, with a collar (9) designed to extend into a bottle neck and a screw-on thread (29), which collar (9) can be sealed liquid-tightly at the lower end and at the upper end merges via an outwardly directed transition zone (10) with a cylindrical collar wall (11) of larger diameter, wherein the collar wall (11) is sealable by a lid (28), characterised in that the lid (28) is screwed to the collar wall (11) in such a way that the lid thread with an extension forms the screw-on thread (29) and in that a rotation lock (32, 35) acting in the direction of unscrewing is provided between lid (28) and collar wall (11).

3. Bottle cap according to claim 1, characterised in that the collar wall (11) forms overrun projections (42) extending vertically on the inside at its upper edge to form the rotation lock and then comprises an internal thread (40) on a stepped surface of smaller diameter for cooperation with the lid thread.

4. Bottle cap according to claim 1, characterised in that the rotation lock is designed in the form of meshing teeth (23) and located at the level of the transition zone (10).

5. Bottle cap according to one or more of the preceding claims, characterised in that the collar wall (11) of larger diameter is provided with inner radial latching projections (32) which cooperate with driver webs (35) extending downwardly from the inside of the lid.

6. Bottle cap according to one or more of the preceding claims, characterised in that the holding chamber cover (lid 41') is designed as a bottle-like component (Figure 9).

7. Bottle cap according to one or more of the preceding claims, characterised in that the holding chamber cover (lid 8, 28) has a diameter exceeding the diameter of the collar wall (11) of larger diameter.

8. Bottle cap according to one or more of the preceding claims, characterised in that the top end (11') of the collar wall (11) of larger diameter sealingly enters an annular groove (19) on the inside of the lid in form-locking relationship.

9. Bottle cap according to one or more of the preceding claims, characterised in that the lid (8, 28) covers the cylindrical collar wall (11) of larger diameter.

10. Bottle cap according to one or more of the preceding claims, characterised in that the top end (11') of the collar wall (11) of larger diameter sealingly enters an annular groove (9) on the inside of the lid in form-locking relationship.

## Revendications

1. Capuchon de fermeture de bouteille pour des emballages à deux composants muni d'une collerette (9) prévue pour être engagée dans un col de bouteille et d'un filetage de fixation de capuchon par vissage (14), la collerette (9) étant susceptible d'être obturée à son extrémité inférieure de façon étanche aux fluides, et se prolongeant à son extrémité supérieure par une une de transition (10) dirigée vers l'extérieur en une paroi cylindrique de collerette (11) de plus grand diamètre, la paroi (11) de la collerette étant susceptible d'être fermée par un couvercle (8, 41', 48), caractérisé par une liaison vissée entre le couvercle (8, 48) et la paroi (11) de la collerette, ainsi que par un blocage en rotation (23) agissant pour s'opposer au dévissage entre ces deux éléments.

2. Capuchon de fermeture de bouteille pour des emballages à deux composants, muni d'une collerette (9) prévue pour être engagée dans un col de bouteille et d'un filetage de fixation de capuchon par vissage (29), la collerette (9) étant susceptible d'être obturée à son extrémité inférieure de façon étanche aux fluides, et se prolongeant à son extrémité supérieure, par une zone de transition (10) dirigée vers l'extérieur, en une paroi cylindrique de collerette (11) de plus grand diamètre, la paroi (11) de la collerette étant susceptible d'être fermée par un couvercle (28), caractérisé eu ce que le couvercle (28) est vissé à la paroi de collerette (11) de telle façon que le filetage du couvercle forme, par un prolongement, le filetage de fixation de capuchon par vissage (29) et en ce qu'un blocage en rotation (32, 35) agissant dans la direction de dévissage, est prévu entre le couvercle (28) et la paroi de collerette (11).

3. Capuchon de fermeture de bouteille selon la revendication 1, caractérisé en ce que la paroi (11) de la collerette, pour réaliser le blocage en rotation, forme sur son bord supérieur des cames de débordement en saillie (42) courant latéralement vers l'intérieur, et comporte ensuite, sur une surface en gradins et de plus petit diamètre, un filetage intérieur (40) destiné à coopérer avec le filetage du couvercle.

4. Capuchon de fermeture de bouteille selon la revendication 1, caractérisé en ce que le blocage en rotation présente la configuration d'un engrènement de denture (23) et est disposé à la hauteur de la zone de transition (10).

5. Capuchon de fermeture de bouteille selon l'une ou plusieurs des revendications précédentes, caractérisé en ce que la paroi (11) de plus grand diamètre de la collerette est munie de parties en saillie radiales intérieures (32), qui coopèrent avec des barrettes d'entraînement (35) partant de la face intérieure du couvercle et faisant saillie vers le bas.

6. Capuchon de fermeture de bouteille selon l'une ou plusieurs des revendications précédentes, caractérisé en ce que le recouvrement formant chambre de réception (couvercle 41') est réalisé sous la forme d'un composant du genre bouteille (figure 9).

7. Capuchon de fermeture de bouteille selon l'une ou plusieurs des revendications précédentes, caractérisé en ce que le recouvrement formant chambre de réception (couvercle 8, 28) présente un diamètre dépassant le diamètre de la paroi de collerette (11) de plus grand diamètre.

8. Capuchon de fermeture de bouteille selon l'une ou plusieurs des revendications précédentes, caractérisé en ce que l'extrémité frontale (11') de la paroi de collerette (11) de plus grand diamètre plonge de façon ajustée dans une rainure annulaire (19) ménagée sur la face intérieure du couvercle.

9. Capuchon de fermeture de bouteille selon l'une ou plusieurs des revendications précédentes, caractérisé en ce que le couvercle (8, 28) recouvre la paroi de collerette cylindrique (11) de plus grand diamètre.

10. Capuchon de fermeture de bouteille selon l'une ou plusieurs des revendications précédentes, caractérisé en ce que l'extrémité frontale (11') de la paroi de collerette (11) de plus grand diamètre plonge de façon ajustée dans une rainure annulaire (9) ménagée sur la face intérieure du couvercle.
